# EUROPÄISCHE PATENTSCHRIFT

(11) **EP 2 593 710 B1**
(45) Veröffentlichungstag und Bekanntmachung des Hinweises auf die Patenterteilung: **30.11.2016**
(21) Anmeldenummer: 11760983.4
(22) Anmeldetag: 05.05.2011
(51) Int. Cl.: F21L 4/02, F21V 23/04, F21Y 115/10

(54) **TASCHENLAMPE**
TORCH
LAMPE DE POCHE

(30) Priorität: 13.07.2010 DE 102010026918
(43) Veröffentlichungstag der Anmeldung: 22.05.2013
(73) Patentinhaber: Zweibrüder Optoelectronics GmbH & Co. KG, 42699 Solingen (DE)
(72) Erfinder: OPOLKA, Rainer, 42699 Solingen (DE)
(74) Vertreter: Vomberg, Friedhelm
(86) Internationale Anmeldenummer: PCT/DE2011/001029
(87) Internationale Veröffentlichungsnummer: WO 2012/006977

(56) Entgegenhaltungen:
- EP-A2- 2 180 237
- WO-A1-00/45086
- FR-A- 683 667
- GB-A- 561 616
- US-A1- 2005 087 702
- US-A1- 2005 237 737

## Beschreibung

Die Erfindung betrifft eine Taschenlampe, die zur Schaltung unterschiedlicher Helligkeitsstufen und/oder Leuchtfarben einen Drehschalter besitzt, der eine drehbar in einem Taschenlampengehäuse angeordnete Batteriekartusche mit stirnseitig angeordneten federnd gelagerten elektrischen Kontakten aufweist, die jeweils mit einer elektrischen Kontaktfläche oder einer elektrischen Kontaktzone einer Kontaktplatte verbunden sind.

In den vergangenen Jahren sind die konventionellen Taschenlampen mit einer Glühbirne zunehmend durch Taschenlampen mit Leuchtdioden (LED) verdrängt worden. Der Vorteil einer LED liegt insbesondere in dem relativ zur Glühbirne geringerem Stromverbrauch, der Schlag- und Stoßunempfindlichkeit sowie einer deutlich längeren Lebensdauer. Dies liegt nicht zuletzt daran, dass - anders als bei einer Glühbirne - der größere Teil der zugeführten Energie unmittelbar in die Lichterzeugung umgesetzt wird, und nicht in Wärme.

Inzwischen sind auch unterschiedliche Leuchtdioden bekannt, die unterschiedliche Helligkeiten besitzen und/oder Licht in unterschiedlichen Farben abgeben können. Ferner sind auch LED-Chips auf einer Kontaktplatte als sogenannter Chip on Board bekannt, auch in solchen Versionen, dass unterschiedliche LEDs auf einen Träger angeordnet sind.

Zum Umschalten der Leuchtdiode oder Leuchtdioden auf eine größere Helligkeit oder auf eine andere Farbmischung ist es erforderlich, jeweils unterschiedliche Schaltkreise mit verschiedenen Spannungen zu aktivieren, wozu mechanische Stu-' fenschalter bekannt sind, die je nach Schaltstufe andere oder auch zusätzliche Kontakte schließen. Der Nachteil solcher Stufenschalter besteht in deren relativ großer Verschleißanfälligkeit sowie der zum Teil hakeligen Führungen, bei denen ein Verklemmen nicht auszuschließen ist. Je nach Güte der verwendeten Druckfeder und der lösbaren Rastelemente sind unerwünschte Fehlschaltungen ebenfalls nicht auszuschließen.

Neben solchen Stufenschalter sind auch Drehschalter bekannt. Beispielsweise wird in der WO 00/45086 eine stabförmige Taschenlampe mit einer Lichtquelle an je einem Ende der Taschenlampe beschrieben. Die Taschenlampe besteht aus zwei Teilen, die zueinander drehbar sind. Ein Teil der Taschenlampe ist mit einer Batteriekartusche verbunden, an deren Stirnseite eine segmentierte Kontaktplatte befestigt ist, die an ortsfest gelagerten elektrischen Kontakten des anderen Teils anliegt. Durch Drehen der Batteriekartusche können die elektrischen Kontakte mit unterschiedlichen Kontaktflächen verbunden werden und somit unterschiedliche Stromkreise schließen.

Nachteilig an der beschriebenen Konstruktion ist, dass die Taschenlampenteile nur zusammengesteckt sind und somit leicht auseinander gezogen werden können, womit sie ihre Funktionsfähigkeit verlieren.

Es ist daher Aufgabe der vorliegenden Erfindung eine einfach aufgebaute, leichte und zuverlässig bedienbare Umschaltmöglichkeit für eine Taschenlampe mit unterschiedlichen Schaltstufen zu schaffen. Insbesondere soll eine solche Taschenlampe robust ausgestaltet sein und auch bei einem robusten Einsatz zuverlässig funktionieren.

Diese Aufgabe wird durch die Taschenlampe nach Anspruch 1 gelöst, wonach erfindungsgemäß vorgesehen ist, dass die Batteriekartusche von einer Fixierhülse verliersicher im Taschenlampengehäuse gehalten wird und mittels eines Drehknopfes im Taschenlampengehäuse gedreht werden kann, der die Fixierhülse längsaxial durchgreift. Eine solche Taschenlampe ist trotz eines Drehschalters einfach und gleichzeitig robust ausgestaltet.

Vorteilhafte Weiterbildungen werden im Folgenden sowie in den Unteransprüchen beschrieben.

Nach einer ersten bevorzugten Ausführungsform der Erfindung ist vorgesehen, dass die Kontaktplatte auf einer Seite eine mittig angeordnete elektrische Kontaktfläche und mehrere hiervon radial beabstandete elektrische Kontaktzonen aufweist. Allerdings sind auch andere Ausgestaltungen denkbar. Beispielsweise könnte die elektrische Kontaktfläche ring- oder teilringförmig ausgestaltet sein, wobei nur beachtet werden muss, dass der entsprechende elektrische Kontakt so angeordnet ist, dass er bei einer Drehung der Batteriekartusche mit der Kontaktfläche in Anlage bleibt. Auf der anderen Seite der Kontaktplatte ist vorzugsweise mindestens eine LED angeordnet.

Der Kerngedanke der vorliegenden Erfindung betrifft eine Taschenlampe mit unterschiedlichen Schaltzuständen. Um diese zu ermöglichen, sind die Kontaktzonen mit unterschiedlichen elektrischen Widerständen oder unterschiedlichen LEDs verbunden, so dass die Wahl der stromkreisschließenden Kontaktzone und die Funktion der Taschenlampe festgelegt werden kann. Damit zwischen den einzelnen Kontaktzonen kein Stromfluss entsteht, sind die elektrischen Kontaktflächen und die elektrischen Kontaktzonen durch isolierende Stege voneinander getrennt. Nach einer bevorzugten Ausführungsform der Erfindung ist ein federnd gelagerte elektrischer Kontakt mit der mittig angeordneten Kontaktfläche elektrisch bzw. berührend verbunden und der andere elektrische Kontakt mit einer der radial beabstandeten Kontaktzonen. Letzten Endes ist jedoch die konkrete Position und Form der Kontaktfläche und der Kontaktzonen nicht von entscheidender Bedeutung. Vielmehr kommt es darauf an, dass die jeweiligen Kontakte auch bei einer Drehung der Batteriekartusche mit der Kontaktfläche oder der gewünschten Kontaktzone verbunden sind.

Um der Taschenlampe im zusammengebauten Zustand seine gewünschte Stabilität zu verleihen, damit sie auch bei robustem Einsatz sicher funktionsfähig bleibt, ist die Batteriekartusche verliersicher im Taschenlampengehäuse gehalten. Vorzugsweise weist sie hierzu eine rückwärtige ringförmige Anschlagfläche und einen Gewindeabschnitt auf, wobei die Fixierhülse korrespondierende Anschlagflächen und einen Gewindeabschnitt besitzt, mit dem sie mit dem Taschenlampengehäuse verbunden ist. Schließlich ist der Drehknopf über ein Gewindeabschnitt mit der Batteriekartusche verbunden, so dass die Batteriekartusche hierüber im Taschenlampengehäuse gedreht werden kann. Der Drehknopf durchgreift im eingebauten Zustand längsaxial die Fixierhülse.

Nach einer weiteren bevorzugten Ausgestaltung der vorliegenden Erfindung ist vorgesehen, dass die Batteriekartusche einen Druckschalter besitzt, der mit einem im Drehknopf angeordneten Druckknopf in Wirkverbindung ist. Dieser zusätzliche Druckschalter ermöglicht es dem Benutzer die gewünschte Schaltfunktion der Taschenlampe im ausgeschalteten Zustand durch Drehen der Batteriekartusche zu wählen und diese Funktion über den Druckschalter einzuschalten. Darüber hinaus kann über den Druckschalter verhindert werden, dass sich die Taschenlampe durch ungewolltes Drehen des Drehknopfes einschaltet, was beispielsweise beim Transport im Rucksack oder einer Tasche leicht passieren kann.

Weitere bevorzugte Ausführungsformen und konkrete Ausgestaltungen der Erfindung werden im Folgenden anhand der Figuren erläutert. Es zeigen:
- Fig. 1: die Seitenansicht einer Taschenlampe,
- Fig. 2: eine Längsschnittansicht der Taschenlampe nach Fig. 1 entlang der Linie A-A,
- Fig. 3 und 4: Detailansichten der Ausschnitte C und B in Fig. 2,
- Fig. 5: die Unterseite einer scheibenförmigen Kontaktplatte mit vier Kontaktzonen und einer Kontaktfläche und
- Fig. 6: eine schematische Ansicht eines Lampenkopfes mit Vorsatzoptik, einem Chip on Board sowie einer an einer Endkappe gehaltenen Batteriekartusche.

Die in den Figuren dargestellte Taschenlampe besitzt eine zylindrische Form mit einer endseitig lösbar befestigten schraubbaren Endkappe 10, die aus einer Fixierhülse 11 und einem Drehknopf 12 gebildet wird, und einem vorderseitig offenem Ende 13, das als Lichtaustrittsfläche ausgebildet ist. In dem Taschenlampengehäuse 14 ist mindestens eine Batterie oder ein Batteriestapel oder eine Batteriekartusche 15 angeordnet, die mehrere in Serie geschaltete Batterien aufnimmt. Ferner besitzt die Taschenlampe eine Kontaktplatte 16 mit mindestens einer LED 17. Bei Verwendung einer einzigen LED 17 sind je nach der über der LED 17 abfallenden Spannung unterschiedliche Farben und/oder unterschiedliche Helligkeiten emittierbar.

Die Taschenlampe verfügt ferner über eine Vorsatzoptik 18, die als Reflektorlinse ausgebildet ist, wobei im Zentrum abgegebene Strahlung auf den inneren Sammellinsenteil treffen und dort zu parallelem Licht gebündelt werden, wohingegen die seitlich emittierten Strahlen auf eine Konus- sowie eine äußere Reflektorfläche treffen, von wo aus sie ebenfalls in Richtung des offenen Endes 13 abgestrahlt werden.

Erfindungsgemäß besitzt die Taschenlampe einen Drehschalter, der im vorliegenden Fall durch die Kontaktplatte 16, die Batteriekartusche 15 und den Drehknopf 12 gebildet wird. Im dargestellten Fall besitzt die Batteriekartusche 15 einen ersten zentralen Federkontakt 20, der mit der zentralen Kontaktfläche 5 elektrisch verbunden ist, sowie eine dezentral angeordnete Kontaktfeder 21, die zusammen mit der drehbaren Batteriekartusche 15 unterhalb der Kontaktplatte 16 verschiedene elektrische Kontaktzonen 1,2,3,4 überstreicht. Bei Verwendung eines Batteriestapels ohne Batteriekartusche 15 oder einer einzigen Batterie kann der mittlere Kontakt auch durch den positiven Pol der Batterie geschaffen werden. Die Kontaktfeder kann, wie im Prinzip in Fig. 5 dargestellt, mit einer der Kontaktzonen 1, 2, 3 ,4 kontaktieren, wobei jede Kontaktzone 1, 2, 3, 4 unterschiedliche Schaltungsmöglichkeiten bietet. Zwischen den Kontaktzonen 1 bis 4 sind jeweils isolierende Stege 3 angeordnet, die Fehlschaltungen durch gleichzeitige Berührung der Kontaktfeder 21 mit zwei Kontaktzonen verhindern.

Die Variation der Schaltungsmöglichkeiten ist beliebig groß und nur dadurch begrenzt, dass die Kontaktfeder 21 eine sichere Auflage mit einer der geschaffenen Kontaktzonen 1, 2, 3, 4 in einem definierten Schaltungszustand haben muss. Durch Verwendung von Zusatzelementen oder weiteren Steuerkreisen lassen sich neben der Einschaltung unterschiedlicher Dioden oder Diodengruppen sowie unterschiedlicher Spannungen auch Blinkfunktionen realisieren.

Zudem besitzt die dargestellte Taschenlampe einen Druckschalter 22, so dass die gewünschte Schaltfunktion auch im ausgeschalteten Zustand gewählt werden kann.

Die verliersichere Halterung der Batteriekartusche 15 innerhalb des Taschenlampengehäuses 14 ist in der Detailansicht der Fig. 4 dargestellt. Hierzu besitzt das Taschenlampengehäuse 14 ein Gewindeabschnitt 40, über den die Fixierhülse 11 befestigt ist. Die Fixierhülse 11 besitzt eine Anlagefläche 41, die mit einer Anlagefläche 42 der Batteriekartusche 15 in Anlage ist und diese im Taschenlampengehäuse 14 hält. Darüber hinaus ist die Batteriekartusche 15 über einen Gewindeabschnitt 43 mit dem Drehknopf 12 verbunden, der die Fixierhülse 11 längsaxial durchgreift. Innerhalb des Drehknopfes 12 befindet sich im dargestellten Fall der Druckknopf 44, der mit dem Druckschalter 22 der Batteriekartusche 15 verbunden ist.

## Patentansprüche

1. Taschenlampe, die zur Schaltung unterschiedlicher Helligkeitsstufen und/oder Leuchtfarben einen Drehschalter besitzt, der eine drehbar in einem Taschenlampengehäuse (14) angeordnete Batteriekartusche (15) mit stirnseitig angeordneten federnd gelagerten elektrischen Kontakten (20, 21) aufweist, die jeweils mit einer elektrischen Kontaktfläche (5) oder einer elektrischen Kontaktzone (1, 2, 3, 4) einer Kontaktplatte (16) verbunden sind,
**dadurch gekennzeichnet, dass**
die Batteriekartusche (15) von eine Fixierhülse (11) verliersicher im Taschenlampengehäuse (14) gehalten wird und mittels eines Drehknopfes (12) im Taschenlampengehäuse (14) gedreht werden kann, der die Fixierhülse (11) längsaxial durchgreift.

2. Taschenlampe nach Anspruch 1, **dadurch gekennzeichnet, dass** die Kontaktplatte (16) auf einer Seite eine mittig angeordnete elektrische Kontaktfläche (5) und mehrere hiervon radial beabstandete elektrische Kontaktzonen (1, 2, 3, 4) aufweist.

3. Taschenlampe nach Anspruch 2, **dadurch gekennzeichnet, dass** auf der anderen Seite der Kontaktplatte (16) mindestens eine LED (17) angeordnet ist.

4. Taschenlampe nach einem der Ansprüche 1 bis 3, **dadurch gekennzeichnet, dass** die elektrische Kontaktfläche (5) und die elektrischen Kontaktzonen (1, 2, 3, 4) durch isolierende Stege (23) voneinander getrennt sind.

5. Taschenlampe nach einem der Ansprüche 1 bis 4, **dadurch gekennzeichnet, dass** ein federnd gelagerter elektrischer Kontakt (20) mit der mittig angeordneten Kontaktfläche (5) elektrisch verbunden ist und der andere elektrische Kontakt (21) mit einer der radial beabstandeten Kontaktzonen (1, 2, 3, 4) verbunden ist.

6. Taschenlampe nach einem der Ansprüche 1 bis 5, **dadurch gekennzeichnet, dass** die Batteriekartusche (15) am rückwärtigen Ende eine ringförmige Anschlagfläche (42) und einen Gewindeabschnitt (43) besitzt.

7. Taschenlampe nach einem der Ansprüche 1 bis 6, **dadurch gekennzeichnet, dass** die Fixierhülse (11) über einen Gewindeabschnitt (40) mit dem Taschenlampengehäuse (14) verbindbar ist und eine Anlagefläche (41) aufweist, die zur Anlage der Batteriekartusche (15) ausgebildet ist und die Batteriekartusche (15) verliersicher hält.

8. Taschenlampe nach einem der Ansprüche 1 bis 7, **dadurch gekennzeichnet, dass** der Drehknopf (12) über einen Gewindeabschnitt mit der Batteriekartusche (15) verbunden ist.

9. Taschenlampe nach einem der Ansprüche 1 bis 8, **dadurch gekennzeichnet, dass** die Batteriekartusche (15) einen Druckschalter (22) besitzt, der mit einem im Drehknopf (12) angeordneten Druckknopf (44) in Wirkverbindung ist.

## Claims

1. Torch, which has a rotary switch for switching different brightness levels and/or luminous colors, which rotary switch has a battery cartridge (15) arranged rotatably in a torch housing (14) and having spring-mounted electrical contacts (20, 21) arranged at the end, which electrical contacts are each connected to an electrical contact face (5) or an electrical contact zone (1, 2, 3, 4) of a contact plate (16),
**characterized in that**
the battery cartridge (15) is held securely in the torch housing (14) by a fixing sleeve (11) and can be rotated in the torch housing (14) by means of a rotary button (12), which passes longitudinally axially through the fixing sleeve (11).

2. Torch as claimed in claim 1, **characterized in that** the contact plate (16) has, on one side, a centrally arranged electrical contact face (5) and a plurality of electrical contact zones (1, 2, 3, 4) spaced radially apart from said contact face.

3. Torch as claimed in claim 2, **characterized in that** at least one LED (17) is arranged on the other side of the contact plate (16).

4. Torch as claimed in one of claims 1 to 3, **characterized in that** the electrical contact face (5) and the electrical contact zones (1, 2, 3, 4) are isolated from one another by insulating webs (23).

5. Torch as claimed in one of claims 1 to 4, **characterized in that** one spring-mounted electrical contact (20) is electrically connected to the centrally arranged contact face (5) and the other electrical contact (21) is connected to one of the radially spaced-apart contact zones (1, 2, 3, 4).

6. Torch as claimed in one of claims 1 to 5, **characterized in that** the battery cartridge (15) has a ring-shaped stop face (42) and a threaded section (43) at the rear end.

7. Torch as claimed in one of claims 1 to 6, **characterized in that** the fixing sleeve (11) can be connected to the torch housing (14) via a threaded section (40) and has a bearing face (41), which is designed to bear against the battery cartridge (15) and to hold the battery cartridge (15) securely.

8. Torch as claimed in one of claims 1 to 7, **characterized in that** the rotary button (12) is connected to the battery cartridge (15) via a threaded section.

9. Torch as claimed in one of claims 1 to 8, **characterized in that** the battery cartridge (15) has a pressure-operated switch (22), which is operatively connected to a pushbutton (44) arranged in the rotary button (12).

## Revendications

1. Lampe de poche qui, pour commuter entre des niveaux de luminosité et/ou couleurs lumineuses différents, présente un commutateur rotatif qui présente une cartouche à piles (15) disposée à rotation à l'intérieur d'un boîtier de lampe de poche (14) et ayant des contacts électriques (20, 21) disposés côté frontal et logés sur ressort qui sont connectés chacun à une surface de contact électrique (5) ou une zone de contact électrique (1, 2, 3, 4) d'une plaque de contact (16),
**caractérisée par le fait que**
ladite cartouche à piles (15) est maintenue de manière imperdable par une douille de fixation (11) à l'intérieur du boîtier de lampe de poche (14) et peut être tournée au moyen d'un bouton rotatif (12) à l'intérieur du boîtier de lampe de poche (14), qui traverse ladite douille de fixation (11) dans la direction de l'axe longitudinal.

2. Lampe de poche selon la revendication 1, **caractérisée par le fait que**, sur une face, ladite plaque de contact (16) présente une surface de contact électrique (5) disposée au centre et plusieurs zones de contact électriques (1, 2, 3, 4) espacées radialement par rapport à celle-ci.

3. Lampe de poche selon la revendication 2, **caractérisée par le fait qu'**au moins une DEL (17) est disposée sur l'autre face de la plaque de contact (16).

4. Lampe de poche selon l'une quelconque des revendications 1 à 3, **caractérisée par le fait que** la surface de contact électrique (5) et les zones de contact électriques (1, 2, 3, 4) sont séparées les unes des autres par des entretoises isolantes (23).

5. Lampe de poche selon l'une quelconque des revendications 1 à 4, **caractérisée par le fait qu'**un contact électrique (20) logé sur ressort est relié électriquement à ladite surface de contact (5) disposée au centre et que l'autre contact électrique (21) est relié à l'une des zones de contact (1, 2, 3, 4) espacées radialement.

6. Lampe de poche selon l'une quelconque des revendications 1 à 5, **caractérisée par le fait que**, à l'extrémité arrière, la cartouche à piles (15) possède une surface de butée (42) annulaire et une portion filetée (43).

7. Lampe de poche selon l'une quelconque des revendications 1 à 6, **caractérisée par le fait que** ladite douille de fixation (11) peut être reliée par l'intermédiaire d'une portion filetée (40) au boîtier de lampe de poche (14) et présente une surface d'appui (41) qui est réalisée pour appuyer la cartouche à piles (15) et maintient de manière imperdable la cartouche à piles (15).

8. Lampe de poche selon l'une quelconque des revendications 1 à 7, **caractérisée par le fait que** le bouton rotatif (12) est relié par l'intermédiaire d'une potion filetée à la cartouche à piles (15).

9. Lampe de poche selon l'une quelconque des revendications 1 à 8, **caractérisée par le fait que** la cartouche à piles (15) possède un interrupteur à pression (22) qui est en liaison active avec un bouton-poussoir (44) disposé dans le bouton rotatif (12).
